# FASCICULE DE BREVET EUROPEEN

(11) **EP 0 515 733 B1**
(45) Date de publication et mention de la délivrance du brevet: **22.11.1995**
(21) Numéro de dépôt: 91201244.0
(22) Date de dépôt: 27.05.1991
(51) Int. Cl.: A41F 9/02

(54) **Ceinture de pantalon**
Hosengürtel
Trouser waistband

(43) Date de publication de la demande: 02.12.1992
(73) Titulaire: GENERALE DU PRET A PORTER - F.S.S., F-31120 Portet sur Garonne (FR)
(72) Inventeur: Garcia, Fernand, F-31700 Aussonne (FR); Le Cottier, Bruno, F-31400 Toulouse (FR); Jougla, Philippe, F-31000 Toulouse (FR)
(74) Mandataire: Cabinet BARRE LAFORGUE & associés

(56) Documents cités:
- GB-A- 2 194 428
- US-A- 1 433 565
- US-A- 3 559 213

## Description

L'invention concerne une ceinture de pantalon du type dite "ceinture anglaise" cousue en partie haute d'un pantalon extensible.

Dans le but d'accroître leur confort, de nombreux pantalons sont réalisés en tissu extensible et ils doivent de préférence être dotés au niveau de la taille de ceinture extensible évitant un blocage qui leur ferait perdre leur qualité de confort. On connaît de nombreux types de ceintures anglaises extensibles ; ces ceintures comportent généralement un ruban élastique (type ruban de gomme) qui leur donne leur qualité d'extensibilité longitudinale (voir par exemple le brevet FR 2.196.130). Toutefois, ce ruban donne un aspect très inesthétique à la partie haute du pantalon ; pour accroître les qualités esthétiques, on a proposé d'envelopper le ruban élastique dans une gaine tubulaire qui le masque à la vue ; on pourra par exemple se reporter aux brevets suivants qui visent de telles ceintures : brevet FR 2.202.660, 2.355.470, brevets US 2.438.804, 3.761.966...

La présente invention se propose de perfectionner les ceintures existantes du type sus-évoqué. Elle vise à fournir une ceinture anglaise extensible qui associe les qualités suivantes :
- bonne élasticité de la ceinture, permettant de bénéficier pleinement des qualités d'extensibilité du pantalon,
- rémanence et nervosité satisfaisantes, assurant un maintien correct du pantalon,
- aspect traditionnel, haut de gamme, aussi bien du côté extérieur que du côté intérieur de la ceinture.

A cet effet, la ceinture anglaise de pantalon visée par l'invention, disposée en partie haute d'un pantalon extensible, est du type comprenant un ruban élastique, une bande de tissu, dite bande externe, de préférence de même nature que le pantalon, s'étendant sur la face externe du ruban et chevauchant le bord supérieur de celui-ci par un repli, une première couture extensible, dite couture basse, solidarisant la partie haute du pantalon, la bande externe et le ruban élastique ; selon la présente invention, ladite ceinture se caractérise en ce que :
- la face interne du ruban élastique est habillée de deux bandes de tissu, du type bande en biais, réalisées par tissage de fils non extensibles et découpe en biais conférant auxdites bandes une extensibilité longitudinale,
- ces bandes en biais, dites doublure supérieure et doublure inférieure, forment des replia en regard qui se recouvrent et sont cousues sur le ruban élastique par leurs bords de recouvrement au moyen d'une deuxième couture extensible, dite couture médiane, n'affectant pas la bande externe,
- la doublure supérieure est cousue en partie haute sur le ruban élastique par une troisième couture extensible, dite couture supérieure, traversant le repli interne de la bande externe,
- la doublure inférieure comporte une partie flottante s'étendant au-dessous du bord inférieur du ruban élastique.

Les caractéristiques ci-dessus définies se combinent pour conférer à la ceinture de l'invention, à la fois, l'aspect attrayant d'une ceinture haut de gamme traditionnelle, une élasticité longitudinale remarquable permettant aisément de gagner une taille à un pantalon coupé dans un tissu d'extensibilité appropriée, et une rémanence et une nervosité assurant un bon maintien et un retour à la taille initiale quelle que soit la durée du port.

D'autres modes particuliers de réalisation selon l'invention sont indiqués dans les revendications dépendantes 2 à 6.

D'autres caractéristiques, buts et avantages de l'invention ressortiront de la description qui suit en référence aux dessins annexés qui en présentent un mode de réalisation ; sur ces dessins qui font partie intégrante de la présente description :
- la figure 1 est une vue schématique en coupe d'une ceinture conforme à l'invention (les épaisseurs ayant été exagérées pour rendre la figure plus claire),
- la figure 2 est une vue schématique du côté interne de la ceinture, une portion de la partie flottante ayant été relevée pour montrer le ruban élastique,
- la figure 3 est une vue schématique du côté externe de la ceinture, les coutures supérieure et médiane, non apparentes, étant dessinées en traits discontinus,
- la figure 4 illustre le procédé de montage de la ceinture en partie haute du pantalon.

La ceinture anglaise représentée à titre d'exemple aux figures est montée sur un pantalon bi-extensible que l'on aperçoit partiellement en 1 sur ces figures. Ce pantalon est fabriqué de façon classique au moyen d'un tissu coton, laine ou polyester/laine, intégrant un pourcentage "d'élastane" qui lui confère une extensibilité dans les deux sens. Ce pantalon comporte des poches qui ont été schématisées côté endroit en 2a à la figure 3 et côté envers en 2b à la figure 2 (sacs de poche).

La ceinture anglaise visée par l'invention comprend un ruban élastique 3 qui peut en particulier être constitué par un ruban tissé au moyen d'un fil élastique de chaîne guipé et d'un fil de trame non élastique. Le fil de chaîne est notamment un fil de gomme guipé par un fil de polyester et mélangé avec une mousse polyamide. Le ruban élastique 3 présente une élasticité longitudinale comprise entre 50 % et 200 %, de l'ordre de 100 % en l'exemple précité.

La face externe du ruban élastique 3 (côté endroit du pantalon) est pourvue d'une bande de tissu 4 dite bande externe, de même nature que le pantalon. Cette bande externe 4 chevauche le bord supérieur du ruban par un repli 4a qui redescend sur une petite fraction de la hauteur dudit ruban. Du côté endroit, les jambes du pantalon 1 sont préalablement cousues sur la bande externe 4 par une couture extensible en points de chaînette 5 réalisée avec un fil à fort pourcentage d'extensibilité.

La face interne du ruban élastique 3 est habillée de deux bandes de tissu, dites doublure supérieure 6 et doublure inférieure 7. Ces bandes sont des bandes en biais réalisées par tissage de fils non extensibles et découpe en biais. En l'exemple, ces bandes sont découpées en biais dans un tissu chevron et l'on aperçoit les chevrons en 6a ou 7a à la figure 2. Les fils utilisés pour réaliser ces bandes en biais sont par exemple des fils 70 % coton, 30 % polyester ; de telles bandes ont une extensibilité longitudinale comprise entre 15 % et 30 %, en particulier de l'ordre de 20 %.

La doublure supérieure 6 et la doublure inférieure 7, réalisées au moyen desdites bandes en biais, sont agencées pour former deux replis en regard qui se recouvrent comme l'illustre la figure 1 ; elles sont cousues sur le ruban élastique 3 au moyen d'une couture extensible 8 dite couture médiane, qui traverse le ruban et les bords de recouvrement des doublures, sans affecter la bande externe 4. Cette couture 8 est une couture en points zig-zag réalisée avec un fil à fort pourcentage d'extensibilité. Du côté interne, la partie apparente de cette couture médiane peut être dotée de points antidérapants tels que 9 en vue de limiter le glissement transversal de la ceinture. De plus, le bord 6a de la doublure supérieure 6 est avantageusement replié (du côté interne apparent) pour parfaire l'esthétique.

La doublure supérieure 6 est cousue en partie haute sur le ruban élastique 3 par une couture supérieure extensible 10, traversant le repli interne 4a de la bande externe 4. Cette couture 6 est une couture réalisée en points zig-zag au moyen d'un fil à fort pourcentage d'extensibilité.

La doublure inférieure 7 comporte une partie flottante 7a qui se prolonge au-dessous du bord inférieur du ruban élastique.

Une couture basse extensible 11 est réalisée au niveau de la couture chaînette 5 (entre pantalon 1 et bande externe 4) et fixe ces éléments sur le ruban élastique. Cette couture basse 11 est de préférence exécutée en points noués au moyen d'un fil à fort pourcentage d'extensibilité. Comme l'illustre la figure 1, elle peut être réalisée de façon à traverser la doublure inférieure 7 afin de stabiliser celle-ci au voisinage du bord inférieur du ruban élastique 3. Il est également possible dans certains cas de laisser la doublure 7 complètement flottante, la couture 11 n'affectant pas cette doublure.

En partie basse, la partie flottante 7a de la doublure inférieure est de préférence liée aux sacs de poche 2b par des points d'attache symbolisés en 12 aux figures 1 et 2.

La figure 4 illustre le montage de la ceinture anglaise conforme à l'invention sur le pantalon 1. Après confection de la couture chaînette 5 solidarisant les jambes et la bande externe 4, ces éléments sont disposés à plat et le bord de la bande 4 est inséré entre le ruban 3 et la doublure supérieure 6 jusqu'à venir se bloquer contre la couture médiane 8 de la ceinture. La couture supérieure 10 est alors réalisée, puis la bande 4 et le pantalon 1 sont rabattus par rapport à la ceinture (flèche F). La couture inférieure 11 peut alors être exécutée, les points d'attache avec les sacs de poche étant ensuite réalisés.

Toutes les coutures sont exécutées au moyen d'un fil à fort pourcentage d'extensibilité, par exemple fil extensible polyester longue fibre, conférant auxdites coutures une extensibilité longitudinale de l'ordre de 20 %.

La ceinture anglaise conforme à l'invention associe de hautes qualités d'esthétique, côté interne et externe, permettant de la monter sur des pantalons haut de gamme, à de remarquables qualités d'élasticité, de rémanence et de nervosité.

## Revendications

1. Ceinture de pantalon du type ceinture anglaise cousue en partie haute d'un pantalon extensible, comprenant un ruban élastique (3), une bande de tissu, dite bande externe (4), de préférence de même nature que le pantalon, s'étendant sur la face externe du ruban (3) et chevauchant le bord supérieur de celui-ci par un repli (4a), une première couture extensible, dite couture basse (11), solidarisant le pantalon (1), la bande externe (4) et le ruban élastique (3), caractérisée en ce que :
- la face interne du ruban élastique (3) est habillée de deux bandes de tissu, du type bande en biais (6, 7), réalisées par tissage de fils non extensibles et découpe en biais conférant auxdites bandes une extensibilité longitudinale,
- ces bandes en biais, dites doublure supérieure (6) et doublure inférieure (7), forment des replis en regard qui se recouvrent et sont cousues sur le ruban élastique (3) par leurs bords de recouvrement au moyen d'une deuxième couture extensible, dite couture médiane (8), n'affectant pas la bande externe (4),
- la doublure supérieure (6) est cousue en partie haute sur le ruban élastique (3) par une troisième couture extensible, dite couture supérieure (10), traversant le repli interne (4a) de la bande externe,
- la doublure inférieure (7) comporte une partie flottante (7a) s'étendent au-dessous du bord inférieur du ruban élastique (3).

2. Ceinture selon la revendication 1,
caractérisée en ce que :
- le ruban élastique (3) est un ruban tissé au moyen d'un fil élastique de chaîne guipé et d'un fil de trame non élastique, lui conférant une élasticité longitudinale comprise entre 50 % et 200 %,
- les doublures supérieure (6) et inférieure (7) sont des bandes tissées à partir de fils de coton ou polyester/coton et découpées en biais, de façon à leur conférer une extensibilité longitudinale comprise entre 15 % et 30 %,
- les coutures, inférieure (11), médiane (8) et supérieure (10), sont réalisées avec un fil à fort pourcentage d'extensibilité en points zig-zag ou points noués.

3. Ceinture selon l'une des revendications 1 ou 2, caractérisée en ce que le pantalon (1) est préalablement cousu à la bande externe (4) par une couture extensible en points de chaînette (5), la couture inférieure (11) étant réalisée au niveau de cette couture chaînette (5).

4. Ceinture selon l'une des revendications 1, 2 ou 3, caractérisée en ce que la couture inférieure (11) est réalisée de façon à traverser la doublure inférieure (7).

5. Ceinture selon l'une des revendications 1, 2, 3 ou 4, disposée en partie haute d'un pantalon doté de poches, caractérisée en ce que la partie flottante de la doublure inférieure (7) est liée aux sacs de poche (2b) par des points d'attache (12).

6. Ceinture selon l'une des revendications 1, 2, 3, 4 ou 5, caractérisée en ce que la couture médiane (8) est dotée de points antidérapants (9) sur sa partie intérieure apparente.

## Claims

1. Trouser waistband of the English waistband type, sewn into the top of a pair of stretch trousers, comprising an elastic strip (3), a band of cloth, referred to as the external band (4), preferably of the same nature as the trousers, extending over the external face of the strip (3) and straddling the top edge of the latter by means of a fold (4a), a first set of stretchable stitching, referred to as the bottom stitching (11), fixing together the trousers (1), the external band (4) and the elastic strip (3),
characterised in that:
- the internal face of the elastic strip (3) is covered with two bands of cloth, of the bias band type (6, 7), produced by weaving non-stretchable threads and cut on the bias, giving the said bands longitudinal stretchability,
- these bias bands, referred to as the top lining (6) and bottom lining (7), form facing folds which overlap and are stitched onto the elastic strip (3) by their overlapping edges by means of a second set of stretchable stitching, referred to as the middle stitching (8), not affecting the external band (4),
- the top lining (6) is sewn at the top onto the elastic strip (3) by a third set of stretchable stitching, referred to as the top stitching (10), passing through the internal fold (4a) of the external band,
- the bottom lining (7) has a loose part (7a) extending below the bottom edge of the elastic strip (3).

2. Waistband according to Claim 1, characterised in that:
- the elastic strip (3) is a strip woven by means of a lapped elastic thread for the warp and a non-elastic thread for the weft, giving it a longitudinal elasticity of between 50% and 200%,
- the top (6) and bottom (7) linings are bands woven from cotton or polyester/cotton threads and cut on the bias, so as to give them a longitudinal stretchability of between 15% and 30%,
- the bottom (11), middle (8) and top (10) sets of stitching are produced with a thread with a high stretch factor in zigzag stitches or lock-stitches.

3. Waistband according to one of Claims 1 or 2,
characterised in that the trousers (1) are first sewn onto the external band (4) by means of stretchable stitching in chain stitches (5), the bottom stitching (11) being effected at the level of this chain stitching (5).

4. Waistband according to one of Claims 1, 2 or 3,
characterised in that the bottom stitching (11) is produced so as to pass through the bottom lining (7).

5. Waistband according to one of Claims 1, 2, 3 or 4,
disposed at the top of a pair of trousers with pockets, characterised in that the loose part of the bottom lining (7) is attached to the pocket linings (2b) by attachment stitches (12).

6. Waistband according to one of Claims 1, 2, 3, 4 or 5,
characterised in that the middle stitching (8) has non-slip stitches (9) on its visible internal part.

## Patentansprüche

1. An eine Stretchhose oben angesetzter Hosenbund bestehend aus einem elastischen Band (3), einem äußeren Streifen (4) vorzugsweise aus dem gleichen Stoff wie die Hose und die Außenseite des Bandes (3) bedeckend und den oberen Rand desselben durch einen Umschlag (4a) überlappend, einer ersten dehnbaren unteren Naht (11), die die Hose (1), den äußeren Streifen (4) und das elastische Band (3) miteinander verbindet, dadurch gekennzeichnet
- daß die Innenseite das elastischen Bandes (3) von zwei Stoffstreifen in der Art eines Schrägstreifens (6,7) abgedeckt wird, die aus nicht dehnbarem Garn gewebt und schräg zugeschnitten werden und somit diesen Streifen die Längselastizität verleihen,
- daß die Schrägstreifen das obere (6) und untere (7) Futter bilden, doppelt gelegt sind und sich an ihren offenen Seiten überdecken, die mit einer zweiten dehnbaren Mittelnaht (8) auf das elastische Band (3) genäht sind, wobei der äußere Streifen (4) nicht mit erfaßt wird,
- daß das obere Futter (6) durch eine dritte dehnbare obere Naht (10) auf den oberen Rand des elastischen Bandes (3) genäht ist, wobei der Umschlag (4a) des äußeren Streifens mit erfaßt wird,
daß das untere Futter (7) einen losen Teil (7a) hat, der sich bis über den unteren Rand des elastischen Bandes (3) erstreckt.

2. Bund gemäß Anspruch 1, dadurch gekennzeichnet,
- daß das elastische Band (3) aus einem elastischen umsponnenen Kettgarn und einem nicht elastischen Schußgarn gewebt ist und eine Längsdehnbarkeit zwischen 50 und 200% hat.
- daß das obere (6) und untere (7) Futter Streifen sind, die schräg aus einem Baumwoll- oder Polyester/Baumwoll-Gewebe zugeschnitten werden, damit sie eine Längsdehnbarkeit zwischen 15 und 30% besitzen,
- daß die untere (11), mittlere (8) und obere (10) Naht im Zickzackstich oder Knotenstich mit einem hochelastischen Garn hergestellt werden.

3. Bund gemäß einem der vorhergehenden Ansprüche 1 und 2, dadurch gekennzeichnet, daß die Hose (1) zunächst mit einer dehnbaren Kettstichnaht (5) am äußeren Streifen (4) befestigt wird und die untere Naht (11) in Höhe dieser Kettstichnaht (5) ausgeführt wird.

4. Bund gemäß einem der vorhergehenden Ansprüche 1,2 oder 3, dadurch gekennzeichnet, daß die untere Naht (11) so ausgeführt wird, daß sie das untere Futter (7) mit erfaßt.

5. Bund gemäß einem der vorhergehenden Ansprüche 1,2,3 oder 4, der am oberen Teil einer Hose mit Taschen befestigt ist, dadurch gekennzeichnet, daß der lose Teils des unteren Futters (7) mit Heftstichen (12) an den Taschenbeuteln (2b) befestigt ist.

6. Bund gemäß eines der vorhergehenden Ansprüche 1,2,3,4 oder 5, dadurch gekennzeichnet, daß die Mittelnaht (8) am sichtberen inneren Teil rutschfest (9) ausgestattet ist.
